# EUROPÄISCHE PATENTSCHRIFT

(11) **EP 2 195 601 B1**
(45) Veröffentlichungstag und Bekanntmachung des Hinweises auf die Patenterteilung: **28.11.2012**
(21) Anmeldenummer: 08801678.7
(22) Anmeldetag: 23.08.2008
(51) Int. Cl.: F41H 5/20, F41H 7/04

(54) **MODULARER, ADAPTIERBARER BALLISTISCHER SCHUTZAUFBAU INSBESONDERE FÜR EINEN WAFFENTURM**
MODULAR, ADAPTABLE BALLISTIC PROTECTIVE ASSEMBLY, PARTICULARLY FOR A TURRET
STRUCTURE DE PROTECTION BALISTIQUE ADAPTABLE, MODULAIRE, NOTAMMENT DESTINÉE À UNE TOURELLE

(30) Priorität: 31.08.2007 DE 102007041292
(43) Veröffentlichungstag der Anmeldung: 16.06.2010
(73) Patentinhaber: Rheinmetall Landsysteme GmbH, 24107 Kiel (DE)
(72) Erfinder: KRAUS, Jochen, 86157 Augsburg (DE); DILLER, Armin, 86179 Augsburg (DE)
(74) Vertreter: Dietrich, Barbara
(86) Internationale Anmeldenummer: PCT/EP2008/006939
(87) Internationale Veröffentlichungsnummer: WO 2009/030383

(56) Entgegenhaltungen:
- EP-A- 1 424 534
- DE-A1- 10 045 685
- DE-U1- 20 315 057
- US-A- 4 398 446

## Beschreibung

Die Erfindung betrifft einen adaptiven, modularen, ballistischen Schutzaufbau zum individuellen, verschiedene Schutzklassen schaffenden Schutz insbesondere für einen bemannten Turm, wie in US4398446 A Geschrieben.

Bekannt sind verschiedene Sandwichaufbauten bzw. so genannte Schottpanzerungen für den Schutz eines Fahrzeuges.

So beschreibt die US 4,351,558 A eine Fahrzeugwand, die selbst als Schottpanzerung aufgebaut ist und aus einer vorderen Platte und einer hinteren Platte besteht, welche zueinander in einem vorgegebenen Abstand angebracht sind.

Eine weitere Schottpanzerung ist der DE 25 56 722 C1 zu entnehmen. In dem zwischen einer äußeren und einer inneren Panzerwand sich bildenden Schottraum sind Zwischenpanzerungselemente angeordnet, welche ein- und ausbaubar sind.

Die DE 79 15 552 U1 beschäftigt sich mit einer Panzerung mit mindestens einer harten, dem Beschuss zugekehrten Außenschicht und wenigstens einer weicheren Innenschicht, bei welcher die aus Mehrlagenstahl bestehende Panzerwand wärmebehandelt ist.

Panzerungselemente, bestehend aus zwei oder mehreren, im Abstand voneinander angeordneten Panzerplatten, werden in der DE 28 04 630 C1 offenbart. Zwischen den Panzerplatten sind hierbei in Kammern mineralische Materialien eingebunden.

Die WO 2005/088233 A1 bezieht sich auf eine Panzerplatte und ein damit ausgerüstetes Fahrzeug, wobei eine erste Platte von einer zweiten Platte um wenigstens 20 mm von dieser beabstandet sind. Die zweite Platte weist zudem eine Beschichtung von Kohlenstoff, Magnesium und Phosphor sowie Sulfat auf.

Insbesondere bei bemannten Turmausführungen ist ein Schutz der Besatzung vorgegeben. In solchen Fällen wird dann ein Panzerstahl zumindest am Turm befestigt. Je nach einzuhaltender Schutzklasse bestimmt sich dabei die Dicke des Stahles bzw. des Schutzes. Das bedingt jedoch einen räumlich größeren Turmaufbau, wobei sich auch das Gesamtgewicht des Fahrzeuges erhöht.

Hier stellt sich die Erfindung die Aufgabe, einen ballistischen Schutz für einen bemannten Turm aufzuzeigen, bei welchem eine Verringerung des Gesamtgewichts angestrebt wird.

Gelöst wird die Aufgabe durch die Merkmale des Patentanspruchs 1. Vorteilhafte Ausgestaltungen sind den Unteransprüchen entnehmbar.

Der Erfindung liegt die Idee zugrunde, den Turm als Schutzzelle mit eigenen Schutzplatten auszuführen und diese dann mit einer zusätzlichen Schutzplattenumhüllung zu versehen, so dass beide zusammen einen modularen Schutzaufbau mit unterschiedlichen Schutzklassen realisieren. Außerhalb der Schutzzelle können Baugruppen angeordnet sein, die nicht im direkten Eingriff durch den Bediener stehen müssen. Dies kann neben der Munition, der Elektronik für die Munitionszuführung und auch die der Turmsteuerung oder der gleichen sein. Diese Baugruppen werden wiederum von einer Fachwerkstruktur umhüllt, die als Aufnahmemöglichkeit für weitere Schutzelemente dient, welche die Außenhaut des Turmes bilden.

Eine derartige Aufteilung ermöglicht eine Verkleinerung des Innenraumes des Turmes bzw. der Schutzzelle bei Beibehaltung des geforderten Schutzes für die Bedienung und Verringerung des Turmgewichtes.

Der Schutz für den Turm kann individuell den Schutzansprüchen, bedingt durch den Einsatz des Fahrzeuges, angepasst werden. Derselbe Turm kann somit in Schutzklasse I, II, III etc. jeweils ausgeführt, umgerüstet oder nachgerüstet werden. Das erhöht die Einsatzmöglichkeiten des Fahrzeuges, da das Fahrzeug bzw. der Turm durch Umrüstung und damit Änderung der verschiedenen Schutzniveaus universeller einsetzbar wird. Für die Besatzung wird beispielsweise ein voller Schutz, für den Zwischenraum nur ein geringerer Schutz gefordert. Entsprechend besitzt die äußere Schutzwand ein kleineres Schutzniveau als die Schutzzelle. Beide Schutzwände bilden in ihrer Gesamtheit den Schutz für die Schutzzelle. Wird in einem anderen Einsatz, beispielsweise des gleichen Fahrzeuges, ein höherer Schutz für den Zwischenraum gefordert, wird der Schutzlevel der äußeren Schutzwand erhöht, wobei dann die innere Schutzwand auf ein geringeres Schutzniveau reduziert werden kann, da auch hier in Summe beide Schutzwände den geforderten Schutz der Besatzung schaffen.

Vorgeschlagen wird somit ein, dem jeweiligen Schutzbedürfnis anpassbarer, ballistischer Schutzaufbau aus zwei Schalen (Schutzmäntel) mit abgestuften Schutzgrad /-niveaus für die Räume hinter der Außenhaut sowie der Waffenwiege und hinter der Wand der Schutzzelle. Ein zwischen Außenhaut und Wand der Schutzzelle bzw. dem Turm entstehender Zwischenraum ist für Baugruppen, die sonst bekanntlich im Turm gelagert werden, nutzbar.

In Weiterführung wird vorgeschlagen, den Zwischenraum zwischen Turm und adaptiver Panzerung für die Bevorratung der Munition auszulegen. Dazu wird eine Munitionsführung in den Zwischenraum eingebunden und die darin gelagerte Munition der Waffe direkt zugeführt. Auf ein bekanntes Munitionsmagazin kann hierdurch verzichtet werden. Ein Schutz der Munition wird durch die äußere Schutzwand am Turm geschaffen. Dieses Schutzniveau kann dann geringer sein, als das Schutzniveau der Schutzzelle.

Aufgrund der Bandbreite im Belastungsprofil ergeben sich für die unterschiedlichen Belastungsprofile unterschiedlich dimensionierte Schutzaufbauten, das Gewicht des geschützten Turmes variiert dadurch. Die Baugruppen selbst sind jeweils gewichtsoptimiert.

Anhand eines Ausführungsbeispiels mit Zeichnung soll die Erfindung näher erläutert werden.

Es zeigt:
- Fig. 1: eine Schutzzelle mit außen liegenden Baugruppen,
- Fig. 2: die Schutzzelle aus Fig. 1 mit außen liegender Gitterstruktur und Schutzelementen,
- Fig. 3: den ballistischen Schutzaufbau zwischen Schutzzelle und Außenwand,
- Fig. 4: die modularen Schutzaufbauten.

Fig. 1 ist eine Schutzzelle 1 (Bedienplatz) mit außen liegenden Baugruppen, wie Munition 2, die in einem Kanal 3 um der Schutzzelle 1 gelagert und innerhalb diesem einer Waffe 4 zugeführt wird. Die Waffen 4 mit Wiege 5 und Waffenrohr 6 ist gleichfalls außerhalb der Schutzzelle 1 angebracht. Der Bedienplatz 1 des Panzerturms 10 ist als selbsttragende gas- und druckdichte Schweißkonstruktion ausgeführt. An dieser können entsprechende Schutzelemente 7 angebracht werden.

Fig. 2 zeigt die Schutzzelle 1 aus Fig. 1 mit einer außen liegenden Gitterstruktur 8 und äußere Schutzelementen 9, hier Schutzplatten.

Fig. 3 zeigt den ballistischen Schutzaufbau zwischen der Schutzzelle 1 und der Gitterstruktur 8 mit den Schutzelementen 9 mehr in allgemeiner Form:
Eine Bedrohung 10 trifft zuerst auf den äußeren Schutzmantel 11 (Gitterstruktur 7 mit den äußeren Schutzelementen 8), dann auf die Munition 2 und dann erst auf den inneren Schutzmantel 12 und damit auf die Schutzzelle 1 selbst.

Bei der Auslegung der Schutzelemente 7 der Schutzzelle 1 werden die vorgelagerten Schutzelemente 8 des äußeren Schutzmantels 11 berücksichtigt. Dadurch können in Abstimmung beider Schutzmäntel 11, 12 verschiedene Schutzklassen individuell angepasst, die geforderte Schutzbedürfnisse berücksichtigt werden, wie sie in Fig. 4 dargestellt sind.

Fig. 4 zeigt zwei der nachfolgend aufgeführten Varianten der Realisierungsmöglichkeit zur Schaffung unterschiedlicher Schutzklassen.

In Variante I, Schutzklasse 1/2, besteht die äußere Wand 11 (= Schutzelement 8) beispielsweise aus einem dünnschichtigen Verbundmaterial (z. B. einer dünnschichtigen Keramik), die innere Wand 12 (= Schutzzelle 1) aus Panzerstahl.

In Variante II, Schutzklasse 1/3, besteht die äußere Wand 11 aus einem dünnschichtigen Verbundmaterial, die innere Wand 12 aus einem dünnschichtigen Gummi und / oder einer dünnschichtigen Keramik sowie Panzerstahl.

In Variante III, Schutzklasse 3/4, besteht die äußere Wand 11 aus einem dünnschichtigen Gummi und / oder einem dünnschichtigen Verbundmaterial sowie Panzerstahl und die innere Wand 12 aus einem Panzerstahl.

In Variante IV, Schutzklasse 3/5 besteht die äußere Wand 11 wieder aus einem dünnschichtigen Gummi und / oder einem dünnschichtigen Verbundmaterial sowie Panzerstahl und die innere Wand 12 aus einem dünnschichtigen Verbundmaterial und Panzerstahl.

In Variante V, Level 4/5, wird beispielsweise der höchste Schutzgrad eingestellt. Die äußere Wand 11 besteht aus einem dickschichtigen Gummi und / oder einem dickschichtigen Verbundmaterial gebildet, während die innere Wand 12 aus einem dünnschichtigen Gummi und / oder einem dünnschichtigen Verbundmaterial besteht.

Die vorstehenden Variantenbilden daher nur einen kleinen Teil einer großen Auswahl von Kombinationen.

## Patentansprüche

1. Kombination eines ballistichen Schutzaufbaus und einer Schutzzelle (1) für den Schutz eines Turmes (10) eines Kampffahrzeuges, wobei
der Schutzaufbau aus wenigstens zwei Schutzwänden (11, 12) besteht, einer inneren und einer äußeren Schutzwand, gebildet durch verschiedene Materialien, wobei die innere Schutzwand (12) die Schutzzelle (1) des Turmes (10) und die äußere Schutzwand (11) den Turm (10) schützt, die Schutzzelle (1) zumindest einen Bedienplatz aufnimmt und als selbsttragende gas- und druckdichte Schweißkonstruktion ausgeführt ist, an welcher die innere Schutzwand (12) mit entsprechenden Schutzelementen (7) anbringbar ist, ein zwischen Außenhaut und Wand der Schutzstelle (1) bzw. dem Turm (10) entstehender Zwischenraum für Baugruppen, die neben der Munition (2), der Elektronik für die Munitionszuführung und auch die der Turmsteuerung oder der gleichen sein können, nutzbar ist und wobei
die innere Schutzwand (12) und die äußere Schutzwand (11) in Kombination verschiedene Schutzklassen schaffen, die innere Schutzwand (12) und die äußere Schutzwand (11) gleiche oder unterschiedliche Schutzniveaus besitzen, bei der Realisierung des Schutzniveaus der inneren Schutzwand (12) das Schutzniveau der äußeren Schutzwand (11) berücksichtigt wird und der Schutzaufbau modular und adaptierbar ist.

2. Schutzaufbau nach Anspruch 1, **dadurch gekennzeichnet, dass** die äußere Schutzwand (11) an eine um den Turm (10) liegende Gitterstruktur (8) befestigbar ist und durch äußere Schutzelemente (9) gebildet wird.

3. Schutzaufbau nach Anspruch 1 oder 2, **dadurch gekennzeichnet, dass** als Materialien dünnschichtiges als auch dickschichtiges Verbundmaterial und / oder Gummi bis hin zu Panzerstahl Einsatz finden.

4. Schutzaufbau nach einem der Ansprüche 1 bis 3, **dadurch gekennzeichnet, dass** die äußere Schutzwand (11) beispielsweise aus einem dünnschichtigen Verbundmaterial, wie einer dünnschichtigen Keramik, und die innere Schutzwand (12) aus Panzerstahl bestehen.

5. Schutzaufbau nach einem der Ansprüche 1 bis 3, **dadurch gekennzeichnet, dass** die äußere Schutzwand (11) aus einem dünnschichtigen Verbundmaterial, die innere Schutzwand (12) aus einem dünnschichtigen Gummi und /oder einer dünnschichtigen Keramik sowie Panzerstahl bestehen.

6. Schutzaufbau nach einem der Ansprüche 1 bis 3, **dadurch gekennzeichnet, dass** die äußere Schutzwand (11) aus einem dünnschichtigen Gummi und / oder einem dünnschichtigen Verbundmaterial sowie Panzerstahl und die innere Schutzwand (12) aus einem Panzerstahl bestehen.

7. Schutzaufbau nach einem der Ansprüche 1 bis 3, **dadurch gekennzeichnet, dass** die äußere Schutzwand (11) aus einem dünnschichtigen Gummi und / oder einem dünnschichtigen Verbundmaterial sowie Panzerstahl und die innere Schutzwand (12) aus einem dünnschichtigen Verbundmaterial und Panzerstahl bestehen.

8. Schutzaufbau nach einem der Ansprüche 1 bis 3, **dadurch gekennzeichnet, dass** beispielsweise der höchste Schutzgrad eingestellt wird, wozu die äußere Schutzwand (11) aus einem dickschichtigen Gummi und / oder einem dickschichtigen Verbundmaterial gebildet wird, während die innere Schutzwand (12) aus einem dünnschichtigen Gummi und / oder einem dünnschichtigen Verbundmaterial besteht.

## Claims

1. Combination of a ballistic protective assembly and a protective cell (1) for the protection of a turret (10) of a combat vehicle, wherein the protective assembly consists of at least two protective walls (11, 12), an inner and an outer protective wall, formed from various materials, wherein the inner protective wall (12) protects the protective cell (1) of the turret (10) and the outer protective wall (11) protects the turret (10), the protective cell (1) accommodates at least one operator's position and is implemented as a self-supporting gas-tight and pressure-tight welded construction, on which the inner protective wall (12) with suitable protective elements (7) can be mounted, an intermediate space between the outer skin and the wall of the protective cell (1) or the turret (10) for assemblies, which, in addition to the ammunition (2), can be the electronics for ammunition delivery and also that of the tower controller or similar, the inner protective wall (12) and the outer protective wall (11) in combination provide various classes of protection, the inner protective wall (12) and the outer protective wall (11) have the same or different levels of protection, the level of protection of the outer protective wall (11) is taken into account in the implementation of the level of protection of the inner protective wall (12) and the protective assembly is modular and adaptable.

2. Protective assembly according to Claim 1, **characterized in that** the outer protective wall (11) can be attached to a grid structure (8) disposed around the turret (10) and formed by outer protective elements (9).

3. Protective assembly according to Claim 1 or 2, **characterized in that** thin-film and also thick-film composite material and/or rubber up to armoured steel can be used as materials.

4. Protective assembly according to any one of the Claims 1 to 3, **characterized in that** the outer protective wall (11) consists, for example, of a thin-film composite material, such as a thin-film ceramic, and the inner protective wall (12) consists of armoured steel.

5. Protective assembly according to any one of the Claims 1 to 3, **characterized in that** the outer protective wall (11) consists of a thin-film composite material, the inner protective wall (12) consists of a thin-film rubber and/or a thin-film ceramic and armoured steel.

6. Protective assembly according to any one of the Claims 1 to 3, **characterized in that** the outer protective wall (11) consists of a thin-film rubber and/or a thin-film composite material as well as armoured steel and the inner protective wall (12) consists of armoured steel.

7. Protective assembly according to any one of the Claims 1 to 3, **characterized in that** the outer protective wall (11) consists of a thin-film rubber and/or a thin-film composite material as well as armoured steel and the inner protective wall (12) consists of a thin-film composite material and armoured steel.

8. Protective assembly according to any one of the Claims 1 to 3, **characterized in that**, for example, the highest level of protection is set, for which purpose the outer protective wall (11) is formed from a thick-film rubber and/or a thick-film composite material, whereas the inner protective wall (12) consists of a thin-film rubber and/or a thin-film composite material.

## Revendications

1. Combinaison d'une structure de protection balistique et d'une cellule de protection (1) pour la protection d'une tourelle (10) d'un véhicule de combat, la structure de protection se composant d'au moins deux parois de protection (11, 12), une paroi de protection intérieure et une extérieure, constituées de différents matériaux, la paroi de protection intérieure (12) protégeant la cellule de protection (1) de la tourelle (10) et la paroi de protection extérieure (11) protégeant la tourelle (10), la cellule de protection (1) accueillant au moins un poste d'opérateur et étant réalisée sous la forme d'une construction soudée autoportante hermétique aux gaz et à la pression sur laquelle peut être montée la paroi de protection intérieure (12) avec les éléments de protection (7) correspondants, un espace intermédiaire produit entre l'enveloppe extérieure et la paroi de la cellule de protection (1) ou de la tourelle (10) pour des sous-ensembles qui, outre la munition (2), peuvent être l'électronique pour l'acheminement des munitions et aussi pour la commande de la tourelle ou similaire, la paroi de protection intérieure (12) et la paroi de protection extérieure (11) combinées entre elles réalisant différentes classes de protection, la paroi de protection intérieure (12) et la paroi de protection extérieure (11) possédant des niveaux de protection identiques ou différents, le niveau de protection de la paroi de protection extérieure (11) étant pris en considération lors de la réalisation du niveau de protection de la paroi de protection intérieure (12) et la structure de protection étant modulaire et adaptable.

2. Structure de protection selon la revendication 1, **caractérisée en ce que** la paroi de protection extérieure (11) peut être fixée à une structure en treillis (8) qui se trouve autour de la tourelle (10) et est formée par des éléments de protection extérieurs (9).

3. Structure de protection selon la revendication 1 ou 2, **caractérisée en ce que** les matériaux utilisés sont un matériau composite et/ou du caoutchouc et même de l'acier de blindage en couche mince et aussi en couche épaisse.

4. Structure de protection selon l'une des revendications 1 à 3, **caractérisée en ce que** la paroi de protection extérieure (11) se compose, par exemple, d'un matériau composite en couche mince, par exemple une céramique en couche mince, et la paroi de protection intérieure (12) d'acier de blindage.

5. Structure de protection selon l'une des revendications 1 à 3, **caractérisée en ce que** la paroi de protection extérieure (11) se compose d'un matériau composite en couche mince, la paroi de protection intérieure (12) d'un caoutchouc en couche mince et/ou d'une céramique en couche mince ainsi que d'acier de blindage.

6. Structure de protection selon l'une des revendications 1 à 3, **caractérisée en ce que** la paroi de protection extérieure (11) se compose d'un caoutchouc en couche mince et/ou d'un matériau composite en couche mince ainsi que d'acier de blindage et la paroi de protection intérieure (12) d'un acier de blindage.

7. Structure de protection selon l'une des revendications 1 à 3, **caractérisée en ce que** la paroi de protection extérieure (11) se compose d'un caoutchouc en couche mince et/ou d'un matériau composite en couche mince ainsi que d'acier de blindage et la paroi de protection intérieure (12) d'un matériau composite en couche mince et d'acier de blindage.

8. Structure de protection selon l'une des revendications 1 à 3, **caractérisée en ce qu'**un niveau de protection plus élevé est réglé, par exemple, la paroi de protection extérieure (11) étant pour ce faire formée dans un caoutchouc en couche épaisse et/ou dans un matériau composite en couche épaisse, alors que la paroi de protection intérieure (12) se compose d'un caoutchouc en couche mince et/ou d'un matériau composite en couche mince.
